# FASCICULE DE BREVET EUROPEEN

(11) **EP 2 125 537 B1**
(45) Date de publication et mention de la délivrance du brevet: **07.09.2011**
(21) Numéro de dépôt: 08761815.3
(22) Date de dépôt: 30.01.2008
(51) Int. Cl.: B65D 5/00, B65D 71/00, B65D 85/30, B65D 71/50

(54) **CONTENEUR DEPLOYABLE DE BOUTEILLES OU SIMILAIRES**
DEHNBARER BEHÄLTER FÜR FLASCHEN ODER ÄHNLICHES
EXTENSIBLE CONTAINER FOR BOTTLES OR THE LIKE

(30) Priorité: 30.01.2007 FR 0700635
(43) Date de publication de la demande: 02.12.2009
(73) Titulaire: Zebag, 75009 Paris (FR)
(72) Inventeur: GILLAIN, Zohra, 75007 Paris (FR)
(74) Mandataire: Parzy, Benjamin Alain
(86) Numéro de dépôt international: PCT/FR2008/000107
(87) Numéro de publication internationale: WO 2008/107565

(56) Documents cités:
- FR-A1- 2 725 423
- US-A- 3 587 838
- US-A- 4 471 573

## Description

L'invention concerne un conteneur déployable de bouteilles ou similaires.

### ARRIERE-PLAN DE L'INVENTION

On connaît des conteneurs du type casier recevant des bouteilles verticales. Ces conteneurs sont souvent prévus empilables pour faciliter le transport et le stockage des bouteilles. Par exemple, on connaît du document FR 2 725 423 un casier comportant des compartiments ou cellules aptes à recevoir chacune une bouteille. Ces cellules ont globalement une section triangulaire à apex corsé. Cependant, ce casier résulte du pliage d'un flan qui conduit à une forme généralement cylindrique. Si l'on tente de déployer le flan, les cellules ne sont plus formées et ne sont donc plus aptes à recevoir chacune une bouteille.

### OBJET DE L'INVENTION

L'invention a pour objet un conteneur d'un type nouveau qui permette de transporter des bouteilles ou similaires et qui peut être déployé pour former par exemple un présentoir à bouteilles.

### BREVE DESCRIPTION DE L'INVENTION

Selon l'invention, on propose un conteneur de bouteilles ou similaires comportant une pluralité de cellules creuses adaptées chacune à recevoir une bouteille et présentant deux faces latérales externes convergentes et une face de fond avec laquelle les faces latérales définissent des arêtes latérales, les cellules étant reliées entre elles de sorte que deux cellules adjacentes soient articulées entre elles au niveau des arêtes latérales, le conteneur présentant :
- un état replié dans lequel les faces latérales des cellules sont en appui les unes contre les autres pour donner au conteneur une forme de cylindre à base polygonale ;
- un état déployé dans lequel les faces de fond des cellules s'étendent à plat et les cellules s'étendent les unes à côté des autres, tout en restant aptes à recevoir chacune une bouteille.

Ainsi, les faces de fond de chacun des cellules s'étendent en continuité les unes des autres, chacune des cellules formant un réceptacle pour une bouteille. Le conteneur peut ainsi être placé dans un état replié dans lequel les faces latérales des cellules sont en appui les unes contre les autres pour former un conteneur cylindrique facilement transportable, et un état déployé dans lequel les cellules s'étendent les unes à côté des autres, pour former un présentoir à bouteilles.

### BREVE DESCRIPTION DES DESSINS

L'invention sera mieux comprise à la lumière de la description qui suit en référence aux figures des dessins annexés parmi lesquelles :
- la figure 1 est une vue en perspective d'un conteneur selon un premier mode particulier de réalisation de l'invention, comprenant 6 cellules, et illustré dans l'état replié;
- la figure 2 est une vue partielle de face du conteneur de la figure 1, illustré dans l'état déployé et placé sur une étagère ou une table ;
- la figure 3 est une vue en coupe selon la ligne III -III de la figure 2 ;
- la figure 4 est une vue en perspective du conteneur de la figure 1, illustré dans l'état déployé, et suspendu à des crochets;
- la figure 5 est une vue de face d'une des cellules du conteneur de la figure 1;
- la figure 6 est une vue en perspective d'un conteneur selon le premier mode de réalisation, comprenant 5 cellules;
- la figure 7 est une vue en perspective d'un conteneur selon le premier mode de réalisation, comprenant 4 cellules;
- la figure 8 est une vue de face partielle d'un conteneur selon un deuxième mode particulier de réalisation de l'invention;
- la figure 9 est une vue en perspective du conteneur de la figure 8.
- la figure 10 est une vue en coupe partielle d'une paroi d'une des cellules du conteneur de la figure 8 ;
- la figure 11 est une vue en perspective d'un conteneur selon l'invention avec des parois de fermeture séparables ;
- la figure 12 est une vue de face du conteneur de la figure 11 illustré en cours de pliage en vue de son stockage.

### DESCRIPTION DETAILLEE DE L'INVENTION

En référence à la figure 1, et conformément à un premier mode particulier de réalisation de l'invention, le conteneur 50 comporte ici six cellules, prenant ici la forme d'éléments cylindriques 1.

Par cylindrique, et conformément à la définition géométrique usuelle, on entend un objet dont la surface extérieure est générée par un faisceau de génératrices parallèles s'appuyant sur une courbe directrice donnée. En l'occurrence ici, et comme cela est visible à la figure 5, les éléments cylindriques 1 ont une section droite délimitée par une courbe directrice en forme générale de triangle équilatéral. Les génératrices délimitent sur chaque élément cylindrique 1 une face de fond 10 délimitée par deux arêtes latérales 11 s'étendant à l'intersection de la face de fond 10 avec deux faces latérales 12 convergentes au niveau d'un apex 13. Les éléments cylindriques 1 présentent un orifice débouchant 2 pour recevoir par exemple une bouteille. L'apex 13 s'étendant à l'intersection des deux faces latérales 12 est ici cassé et conformé en arc de cercle selon un diamètre sensiblement égal à celui de l'orifice débouchant 2.

Revenant à la figure 1, les faces de fond 10 des éléments cylindriques 1 sont collées à une ceinture 3 pour être adjacentes les uns aux autres. La ceinture 3 forme entre deux éléments cylindriques 1 adjacents des moyens de charnière autorisant une rotation relative de deux éléments cylindriques 1 adjacents selon un axe de rotation parallèle aux arêtes latérales 11 des éléments cylindriques 1. La ceinture 3, ici réalisée en carton fort, comporte des extrémités libres découpées pour former des poignées 4.

Dans l'état replié illustré ici, les faces latérales 12 de deux éléments cylindriques 1 adjacents sont en appui les unes contre les autres de sorte que les éléments cylindriques 1 forment ensemble un cylindre à base hexagonale, la ceinture 3 entourant l'ensemble de sorte que les deux poignées 4 se superposent. Le conteneur 50 peut ainsi être soulevé par les poignées 4 et facilement transporté. On constate que les apex 13 arrondis forment ensemble un orifice débouchant adapté à recevoir une bouteille supplémentaire, de sorte que le conteneur dans l'état replié peut ici transporter sept bouteilles. On remarquera que les bouteilles sont ici transportées à l'horizontale. Le conteneur 50 ainsi replié peut être empilé avec d'autres conteneurs du même type pour former un espace de stockage de bouteilles à cellules hexagonales imbriquées en nid d'abeilles, ce qui permet un remplissage optimal de l'espace de stockage ainsi créé.

Comme cela est visible à la figure 2, le conteneur 50 peut également être placé dans un état déployé dans lequel la ceinture 3 s'étend à plat. Ici, la ceinture 3 est posée sur un appui plan, par exemple une étagère. Les éléments cylindriques 1 s'étendent les uns à côté des autres, de sorte que le conteneur ainsi disposé forme un présentoir pour la réception de bouteilles (illustrées en pointillés) soit dans les orifices de réception 2, soit dans le creux s'étendant entre deux éléments cylindriques 1 adjacents, soit posées sur l'apex arrondi 13 des éléments cylindriques 1. Selon une variante d'utilisation illustrée à la figure 4, le conteneur peut, dans la position déployée, être suspendu à un mur par l'intermédiaires de crochets, de sorte qu'il forme un casier à bouteilles mural permettant de stocker 6 bouteilles dans les orifices débouchants 2.

En référence à la figure 3, chaque élément cylindrique 1 comporte ici un fond 6 fermant l'orifice débouchant 2. En pratique, les éléments cylindriques 1 sont débités à partir d'un profilé en polyuréthane, et les fonds 6 également en mousse de polyuréthane sont rapportés sur chacun des éléments cylindriques 1, par exemple par collage ou par soudage. Chaque fond 6 comporte une portion de centrage 7 adaptée à coopérer avec le fond des bouteilles de vins pour les stabiliser. Un bouchon amovible 8 en mousse de polyuréthane vient fermer l'orifice débouchant. Ici, le bouchon 8 a une forme interne qui épouse la forme du goulot d'une bouteille de vin. La mousse de polyuréthane utilisée forme avantageusement un isolant thermique qui permet par exemple de maintenir les bouteilles au frais lors de leur transport dans le conteneur.

On pourra bien sûr prévoir d'autres variantes de réalisation. On pourra réaliser sur le même principe des conteneurs ayant moins ou plus d'éléments cylindriques. On peut par exemple prévoir un conteneur replié à huit éléments cylindriques de sorte que le conteneur ait une forme cylindrique de section octogonale. Selon une variante illustrée à la figure 6, le conteneur 51 comprend ici 5 éléments cylindriques de sorte qu'il prend une forme cylindrique de section pentagonale lorsqu'il est en position repliée. Selon une autre variante illustrée à la figure 7, le conteneur 52 comprend ici 4 éléments cylindriques de sorte qu'il prend une forme cylindrique de section carrée lorsqu'il est en position repliée.

Bien que les éléments cylindriques aient ici une section sensiblement triangulaire, on pourra utiliser des éléments cylindriques ayant d'autres sections. Par exemple, on pourra prévoir des éléments cylindriques dont la paroi de fond est arrondie de sorte que le conteneur en position repliée ait une section circulaire.

L'arrondi de l'apex des éléments cylindriques, s'il permet l'emport d'une bouteille supplémentaire, n'est pas impératif. On pourra réaliser des éléments cylindriques à apex pointu.

Bien que dans le premier mode de réalisation, on ait illustré une ceinture recouvrant entièrement les parois de fond des éléments cylindriques, on pourra utiliser une ceinture de surface plus réduite, ou encore une boucle de corde, de lanière plastique, ou similaire, dont les deux brins s'étendent parallèlement et sont fixés aux parois de fond des éléments cylindriques, les deux brins se rejoignant pour former les poignées.

Enfin, bien que les moyens de charnière entre deux éléments cylindriques adjacents soient ici constitués d'une portion de ceinture, on pourra utiliser d'autres moyens de charnière. En particulier, on pourra prévoir des éléments cylindriques moulés en matière plastique comportant, sur l'une des arêtes latérales, des gonds, et sur l'autre des arêtes latérales, des paumelles, de sorte que l'on puisse articuler les éléments cylindriques les uns aux autres.

Selon un deuxième mode particulier de réalisation de l'invention illustré aux figures 8 à 10, les cellules du conteneur 100 comprennent maintenant deux parois latérales 112 convergentes articulées entre elles au niveau d'un apex 113. Comme cela est visible à la figure 10, chaque paroi latérale 112 comporte une poche 120, ici en plastique transparent, dans laquelle est insérée une plaque rigide 121 mince en carton fort ou en plastique. Les parois latérales 112 ont par ailleurs des arêtes latérales 111 qui sont soudées à une ceinture 103 en matière plastique souple. Ainsi, la portion de ceinture 103 qui s'étend entre deux arêtes latérales 112 forme une paroi de fond 110 qui, avec les deux parois latérales 112 correspondantes, définit une cellule 101 triangulaire creuse adaptée à recevoir une bouteille.

Chaque cellule 101 est donc articulée à la suivante au niveau de l'arête latérale 111, les parois latérales 112 présentant des faces latérales externes qui viennent l'une contre l'autre lorsque le conteneur est en position repliée.

A la figure 9 est illustré un conteneur 100 à cinq cellules réalisé selon ce principe. On notera que les parois latérales 112 sont rigides, tandis que les parois de fond 110 sont souples. La ceinture 103 se prolonge au delà des cellules 101 pour définir deux poignées 104 à l'extrémité desquelles sont définis des goussets 123 pour recevoir des raidisseurs 124.

Des parois de fermeture 125 pentagonales sont prévues de part et d'autre de la ceinture 103 pour fermer le conteneur lorsqu'il est en position repliée. Les parois de fermeture 125 sont équipées de moyens de maintien 126 en position de fermeture, par exemple des bandes adhésives, ou des bandes autoaggripantes.

Bien entendu, le conteneur réalisé selon le deuxième mode particulier de réalisation peut faire l'objet de nombreuses variantes. On peut par exemple utiliser du tissu à la place du plastique, le tissu pouvant lui-même être soudé ou cousu aux apex ainsi qu'au niveau des arêtes latérales. Plutôt que de définir une paroi latérale par une poche dans laquelle une plaque rigide est insérée, on peut utiliser des plaques rigides directement liées entre elles, par exemple par des charnières. On peut également utiliser une plaque rigide longue que l'on plie en accordéon pour définir les apex et les arêtes latérales.

Selon une variante illustrée à la figure 11, le conteneur 200 comportant des cellules creuses 201 similaires à celles du conteneur 100 de la figure 9 est maintenant modifié de sorte que les parois de fermeture 225 soient amovibles. Les parois de fermeture 225 sont rapportées sur la conteneur alors que celui-ci est dans l'état replié au moyen de pattes 226 pourvues de moyens autoaggripants, tels que ceux connus sous la marque « VELCRO », et adaptées à coopérer avec des patins 227 fixés sur la ceinture 203 (une seule paroi de fermeture 225 est ici représentée, pour plus de clarté). Le conteneur de la figure 11, qui comporte ici six cellules, peut alors, quand il est vide, être ramené dans une position de stockage, comme cela est illustré à la figure 12. Les parois latérales rigides 212 sont repliées en accordéon, tandis que la ceinture souple 203 formant les parois de fond des cellules se déforme pour prendre place entre lés parois latérales. Le volume du conteneur est ainsi réduit au minimum.

## Revendications

1. Conteneur (50 ; 51 ; 52 ; 100 ; 200) de bouteilles ou similaires, **caractérisé en ce qu'**il comporte une pluralité de cellules creuses (1 ; 101 ; 201) adaptées chacune à recevoir une bouteille et présentant deux faces latérales externes (12 ; 112 ; 212) convergentes et une face de fond (10) avec laquelle les faces latérales définissent des arêtes latérales, les cellules étant reliées entre elles de sorte que deux cellules adjacentes soient articulées entre elles au niveau des arêtes latérales (11), de sorte que le conteneur présente :
- un état replié dans lequel les faces latérales des cellules sont en appui les unes contre les autres pour donner au conteneur une forme de cylindre à base polygonale ;
- un état déployé dans lequel les faces de fond des cellules s'étendent à plat et les cellules s'étendent les unes à côté des autres, tout en restant aptes à recevoir chacune une bouteille, les cellules creuses (1;101;201) présentant les faces latérales convergentes aussi dans l'état déployé.

2. Conteneur selon la revendication 1, dans lequel les cellules sont définies par des éléments cylindriques pleins creusés de section généralement triangulaire définissant pour chaque cellule les faces latérales et la face de fond correspondante, les éléments cylindriques étant reliés entre eux par une ceinture (3) à laquelle les faces de fond (10) des éléments cylindriques sont fixées, de sorte que les éléments cylindriques soient adjacents les uns aux autres.

3. Conteneur selon la revendication 2 dans lequel les éléments cylindriques présentent à l'intersection des deux faces latérales un apex (13) cassé et conformé en arc de cercle.

4. Conteneur selon la revendication 2 dans laquelle la ceinture (3) comporte deux extrémités libres conformées en poignées (4).

5. Conteneur selon la revendication 1, dans lequel chacune des cellules est définie par deux parois latérales (112 ; 212) minces reliées entre elles au niveau d'un apex, les parois latérales ayant des arêtes latérales reliées à une ceinture (103 ; 203) de sorte que la portion de ceinture (110) embrassée par deux parois latérales forme une paroi de fond d'une cellule triangulaire, les parois latérales définissant les faces latérales externes de la cellule.

6. Conteneur selon la revendication 5, dans lequel les parois latérales des cellules sont rigides, tandis que la ceinture est souple.

7. Conteneur selon la revendication 6, comportant des parois de fermetures (125 ; 225) adaptées à fermer chacune une extrémité du conteneur lorsque celui-ci est en position repliée.

8. Conteneur selon la revendication 7, dans lequel les parois de fermetures (225) sont amovibles.

9. Conteneur selon la revendication 5, dans lequel les deux parois latérales (112) d'une même cellule sont articulées entre elles au niveau de l'apex.

10. Conteneur selon la revendication 5, dans lequel les parois latérales comportent une poche souple (120) dans laquelle est insérée une plaque rigide (121).

## Claims

1. A container (50; 51; 52; 100; 200) for bottles or the like, the container being **characterized in that** it comprises a plurality of hollow cells (1; 101; 201) each adapted to receive one bottle and presenting two converging external side faces (12; 112; 212) and one bottom face with which the side faces define side edges, the cells being interconnected so that two adjacent cells are hinged together via the side edges (11) such that the container presents:
a folded state in which the side faces of the cells bear one against another so as to give the container the shape of a cylinder on a polygonal base; and
a deployed state in which the bottom walls of the cells extend flat and the cells extend beside one another, with each of them remaining suitable for receiving one bottle, the external side faces of the hollow cells being converging also in the deployed state.

2. A container according to claim 1, wherein the cells are defined by hollowed-out solid cylindrical elements of generally triangular section defining, for each cell, the side faces and the corresponding bottom face, the cylindrical elements being interconnected by a belt (3) to which the bottom faces (10) of the cylindrical elements are fastened, such that the cylindrical elements are adjacent to one another.

3. A container according to claim 2, wherein each cylindrical element presents, at the intersection between its two side faces, an apex (13) that is broken and shaped to form a circular arc.

4. A container according to claim 2, wherein the belt (3) has two free ends shaped to form handles (4).

5. A container according to claim 1, wherein each of the cells is defined by two thin side walls (112; 212) that are interconnected at an apex, the side walls having side edges connected to a belt (103; 203) in such a manner that the portion of belt (110) between two side walls forms a bottom wall of a triangular cell, the side walls defining the external side faces of the cell.

6. A container according to claim 5, wherein the side walls of the cells are rigid, while the belt is flexible.

7. A container according to claim 6, including closer walls (125; 225) each adapted to close one of the ends of the container when it is in the folded position.

8. A container according to claim 7, wherein the closure walls (225) are removable.

9. A container according to claim 5, wherein the two side walls (112) of a given cell are hinged together at the apex.

10. A container according to claim 5, wherein each side wall comprises a flexible pocket (120) having a rigid plate (121) inserted therein.

## Patentansprüche

1. Behälter (50; 51; 52; 100; 200) für Flaschen oder dergleichen, **dadurch gekennzeichnet, dass** er eine Vielzahl von hohlen Zellen (1; 101; 201) umfasst, die jeweils daran angepasst sind, eine Flasche aufzunehmen, und zwei konvergente äußere Seitenflächen (12; 112; 212) und eine Bodenfläche (10) aufweisen, mit der die Seitenflächen seitliche Kanten definieren, wobei die Zellen derart miteinander verbunden sind, dass zwei angrenzende Zellen im Bereich der seitlichen Kanten (11) aneinander angelenkt sind, derart, dass der Behälter aufweist:
- einen zusammengefalteten Zustand, in dem die Seitenflächen der Zellen aneinander anliegen, um dem Behälter eine Zylinderform mit polygonaler Basis zu geben,
- einen auseinandergefalteten Zustand, in dem sich die Bodenflächen der Zellen flach erstrecken und sich die Zellen nebeneinander erstrecken, während sie geeignet bleiben, jeweils eine Flasche aufzunehmen, wobei die hohlen Zellen (1; 101; 201) die konvergenten Seitenflächen auch in dem auseinandergefalteten Zustand aufweisen.

2. Behälter nach Anspruch 1, wobei die Zellen durch hohle vollzylindrische Elemente mit einem im Allgemeinen dreieckigen Querschnitt definiert sind, der für jede Zelle die Seitenflächen und die entsprechende Bodenfläche definiert, wobei die zylindrischen Elemente miteinander durch einen Gurt (3) verbunden sind, an dem die Bodenflächen (10) der zylindrischen Elemente befestigt sind, derart, dass die zylindrischen Elemente aneinander angrenzen.

3. Behälter nach Anspruch 2, wobei die zylindrischen Elemente am Schnittpunkt von zwei Seitenflächen eine abgebrochene Spitze (13) in Form eines Kreisbogens aufweisen.

4. Behälter nach Anspruch 2, wobei der Gurt (3) zwei freie Enden umfasst, die in Form von Griffen (4) ausgebildet sind.

5. Behälter nach Anspruch 1, wobei jede der Zellen von zwei dünnen Seitenwänden (112; 212) definiert ist, die im Bereich einer Spitze miteinander verbunden sind, wobei die Seitenwände seitliche Kanten haben, die mit einem Gurt (103; 203) derart verbunden sind, dass der Gurtabschnitt (110), der von zwei Seitenwänden umschlossen ist, eine Bodenwand einer dreieckigen Zelle bildet, wobei die Seitenwände die äußeren Seitenflächen der Zelle definieren.

6. Behälter nach Anspruch 5, wobei die Seitenwände der Zellen starr sind, während der Gurt nachgiebig ist.

7. Behälter nach Anspruch 6, umfassend Verschlusswände (125; 225), die daran angepasst sind, jeweils ein Ende des Behälters zu verschließen, wenn dieser in der zusammengefalteten Position ist.

8. Behälter nach Anspruch 7, wobei die Verschlusswände (225) abnehmbar sind.

9. Behälter nach Anspruch 5, wobei die beiden Seitenwände (112) ein und derselben Zelle aneinander im Bereich der Spitze angelenkt sind.

10. Behälter nach Anspruch 5, wobei die Seitenwände eine nachgiebige Tasche (120) umfassen, in die eine starre Platte (121) eingefügt ist.
